# EUROPÄISCHE PATENTSCHRIFT

(11) **EP 0 893 534 B1**
(45) Veröffentlichungstag und Bekanntmachung des Hinweises auf die Patenterteilung: **14.04.2004**
(21) Anmeldenummer: 98113210.3
(22) Anmeldetag: 15.07.1998
(51) Int. Cl.: D06F 73/00

(54) **Vorrichtung zum Glätten von Wäsche**
Device for smoothing of clothes
Dispositif pour lisser des habits

(30) Priorität: 15.07.1997 DE 19730358
(43) Veröffentlichungstag der Anmeldung: 27.01.1999
(73) Patentinhaber: BSH Bosch und Siemens Hausgeräte GmbH, 81739 München (DE)
(72) Erfinder: Damrath, Joachim, Dr.-Ing., 89429 Bachhagel (DE); Konrad, Jürgen, Dipl.-Phys., 89075 Ulm (DE); Wetzl, Gerhard, 89567 Sontheim (DE)

(56) Entgegenhaltungen:
- DE-A- 2 101 592
- FR-A- 1 229 686
- FR-A- 1 557 767
- GB-A- 583 498
- GB-A- 1 125 696
- US-A- 2 515 848
- US-A- 2 530 067

## Beschreibung

Die Erfindung bezieht sich auf eine Vorrichtung zum Glätten von hohlformartiger Wäsche wie Hemden, Hosen und dergleichen mit Stütz- und/oder Halteelementen für die glättgerechte Ausrichtung des Glättgutes, mit einem Gebläse sowie mit einer Heizeinrichtung.

Mit einer bekannten gewerblichen Maschine zum Dämpfen und Glätten von Bekleidungsstücken (DE-PS 35 07 757) soll eine Endfinishbehandlung eines Bekleidungsstückes in einem einzigen Arbeitsgang bei bleibendem Qualitätsstandard ermöglicht werden. Hierzu sind eine der Paßform, z. B. eines Hemdes zum Teil nachgebildete Auflage sowie eine Spannvorrichtung für die Randbereiche des Bekleidungsstückes zum entsprechend der Paßform lagegerechten Ausrichten des Bekleidungsstückes vorgesehen, die an unterschiedliche Größen anpaßbar sind. Unter der Wirkung von Dampf- und/oder Trocknungsluft wird das Bekleidungsstück in seiner eigenen Paßform ausgeformt und unter Einsatz von formstabilen Anlagen, Formelementen und eines dampfdurchströmten Dämpfsackes behandelt. Bei der Glättebehandlung ergibt sich hierbei die Schwierigkeit, daß solche Bekleidungsstücke in der Regel partiell unterschiedliche Textildicken und damit Stellen erhöhter Feuchtigkeitsaufnahme haben, zum Beispiel bei Hemden im Kragenbereich, an den Manschetten, Knopfleiste, Unterfütterungen und dergleichen, wodurch an diesen Stellen die Verdampfung der eingebrachten oder vorhandenen Feuchtigkeit bzw. die Wärmeabsorption behindert wird und ein insgesamt homogener Glättungsverlauf allein durch die von einem zentralen Gebläse ausgehenden Luftströmung nicht sichergestellt werden kann.

Weiterhin sind aus dem Stand der Technik nachstehende Vorrichtungen zum Trocknen und Glätten von hohlformatiger Wäsche bekannt.

Die GB-A 583 498 zeigt eine Vorrichtung zum Trocknen von Kleidungsstücken, bei der das Kleidungsstück mittels Stützelementen in eine Form gebracht wird. Zum Trocknen des derart aufgespannten Kleidungsstücks wird vorgewärmte Luft mittels eines Gebläses über eine Öffnung des Kleidungsstücks in das Innere des Kleidungsstücks geblasen.

Die DE-A 2 101 592 zeigt eine Dämpf- und Blaspuppe zum Glätten von Kleidungsstücken mit einer Puppe und Klemmvorrichtungen zum Aufspannen des Kleidungsstücks und einem Dampftrockner, mit dem Dampf in den Innenbereich des Kleidungsstücks geleitet wird, um das Kleidungsstück zu trocknen.

Die GB-A1 125 696 zeigt eine Vorrichtung zum Finishen eines Kleidungsstücks mit einer Stützvorrichtung zum Aufnehmen des Kleidungsstücks und einem Blähsack, um das Kleidungsstück in Form zu bringen. Das Kleidungsstück wird mittels Zufuhr von Dampf über den Blähsack getrocknet und geglättet.

Die FR-A 1 557 767 zeigt eine Vorrichtung zum Trocknen und Glätten von Kleidungsstücken mit einer Stützeinrichtung zum formgerechten Aufnehmen des Kleidungsstücks. Im Inneren des Kleidungsstücks ist eine elektrisch oder mit Dampf betriebene Heizung vorgesehen. Gemäß S. 3, li. Sp., Abs. 3, wird weiterhin dargelegt: Am oberen Ende des Tubus 3 ist eine Gleitschiene 17 ausgebildet, die elektrisch oder mit Dampf geheizt wird, die folglich entlang des Tubus 3 herabhängt. Weiterhin wird über die Leitung 41 Luft in das Innere des Kleidungsstücks geführt.

Der Anmeldung liegt die Aufgabe zugrunde, eine Vorrichtung zum Trocknen und Glätten von Kleidungsstücken zur Verfügung zu stellen, die einfach aufgebaut ist, energieeffizient arbeitet und ein gleichmäßiges Trocknen und Glätten des Kleidungsstücks ermöglicht.

Diese Aufgabe wird durch die Merkmale des Anspruchs 1 gelöst.

Durch diese Lösung wird an glättetechnisch problematischen Stellen partiell eine gegenüber den unproblematischen Stellen erhöhte Wärmezufuhr und damit eine erhöhte Verdampfung der Feuchtigkeit erzielt, so daß insgesamt ein homogener Glättungsvorgang erreicht wird.

Als Heizelemente werden elektrische Strahlungsheizkörper verwendet, von denen aus unmittelbar Heizenergie auf die problematischen Stellen einwirkt oder aber es können im Inneren der Hohlform, vorzugsweise im Bereich von Teilluftströmen partiell Konvektionsheizelemente angeordnet sein, durch die Teilluftströme, die zum Beispiel in die Ärmel eines Hemdes einströmen, auf eine erhöhte Temperatur gebracht werden.

Eine besonders einfache mechanische Ausgestaltung der Vorrichtung ergibt sich dadurch, daß Stütz- und/oder Halteelemente nur für Wäsche-Randbereiche vorgesehen sind, wobei zum einen sich die Wäsche unter der Wirkung des Gebläses und der sich im Inneren der Hohlform ausbildenden Überdruckes von selbst in der entsprechenden Paßform spannt und zum anderen in dieser glättgerechten Ausrichtung in optimaler Weise der Heizwirkung der besonderen Heizelemente ausgesetzt ist.

Bei einer vorteilhaften Ausführung ist außerhalb der Hohlform im Bereich zumindest eines der Stütz- und/oder Halteelemente ein das nach außen offene Stütz- oder Halteelement überdeckendes Luftumlenkelement vorgesehen, durch das der durch das offene Stütz- oder Halteelement nach außen austretende Luftstrom in Richtung der Außenseite des zu behandelnden Glättgutes umgelenkt wird.

Weitere vorteilhafte Einzelheiten der Erfindung ergeben sich aus dem in der Zeichnung dargestellten und nachstehend beschriebenen Ausführungsbeispiel.

Es zeigt:
- Fig. 1: die schematische Frontansicht der Vorrichtung,
- Fig. 2: eine vergrößert dargestellte Einzelheit der Vorrichtung im Bereich X gemäß Fig. 1.

Die in den Figuren dargestellte Vorrichtung zum Glätten von Wäsche ist als Standgerät ausgestaltet (obwohl eine wandhängende Version ist ebenfalls denkbar) und besitzt einen vertikalen Ständer 1 mit Fußteil 2. An dem Ständer 1 befestigt ist ein Gebläse 3 mit Saugseite bei 4 und Druckseite bei 5. An das in konventioneller Weise ausgebildete Gebläse 3 schließt sich ein zum Beispiel in Form eines vielfach gelochten Blechringes ausgebildetes Halteelement 6 an, das nur schematisch dargestellt ist und zum Beispiel nach Bedarf im Umfang erweiterbar ist und eine nicht näher dargestellte Wäsche-Spannvorrichtung enthält. Weiterhin ist oberhalb des Halteelementes 6 am Ständer 1 ein langgestrecktes elektrisches Strahlungsheizelement 7 befestigt, zum Beispiel in Form eines stabartigen Halogenstrahlers. Mit 8 ist eine nur schematisch angedeutete, zum Beispiel teleskopartige Höhenverstelleinrichtung bezeichnet, durch welche der in Fig. 1 oberste Teil 1' des Ständers 1 in zwei entgegengesetzten Richtungen höhenmäßig verstellt werden kann, wie durch den vertikalen Pfeil angedeutet. An dem Teil 1' des Ständers 1 befestigt ist ein weiteres, vorzugsweise ringförmiges Strahlungsheizelement 9, daran anschließend eine wiederum nur schematisch angedeutete Verstellvorrichtung 10 für die horizontale Verstellung von zwei gleichartigen Stützelementen 11 entsprechend dem horizontalen Doppelpfeil. Am oberen Ende des Teiles 1' des Ständers 1 befestigt ist ein im wesentlichen gewölbtes Stützelement 12 sowie darüber ein Halteelement 13 mit nicht dargestellter Spannvorrichtung und integriertem, zum Beispiel ringförmigem Strahlungsheizelement 14. Ferner ist am oberen Ende des Teilers 1' ein haubenförmiges Luftumlenkelement 15 befestigt. An den im wesentlichen stabartigen Stützelementen 11 befestigt sind Konvektionsheizelemente 16. Beim Ausführungsbeispiel an diametral gegenüberliegenden Seiten des Halteelementes 6 schwenkbar angelenkt sind stabartige Spannvorrichtungen 17, die an den freien Enden wiederum über Gelenke 18 in Schwenkverbindung stehen mit nur schematisch angedeuteten Halteelementen 19. Im Bereich der oberen Begrenzung des Halteelementes 6 befindet sich eine nicht weiter erläuterte Befeuchtungsvorrichtung 20.

Mit strichpunktierten Linienzügen angedeutet ist ein Glättgut in Form eines Herrenhemdes 21. Dieses Glättgut wird auf die Stützelemente 11 und 12 im Kragenbereich und im Ärmelansatzbereich aufgelegt, wobei die Stützelemente 11 an den freien Enden gewölbt ausgebildet sind. Der untere Hemdsaum wird in nicht weiter dargestellter Weise am Halteelement 6 gefaßt und verspannt, während die freien Ärmelenden, d.h. die Manschetten, mit den Halteelementen 19 gefaßt und verspannt werden, so daß das Glättgut sich in einer glättgerechten Ausrichtung gemäß Fig. 1 befindet. Durch Betätigung der Höhenverstelleinrichtung 8 und der Verstellvorrichtung 10 sowie durch Schwenken der Spannvorrichtung 17 kann das Glättgut glatt gespannt werden. Zur Durchführung des Glättvorganges wird das Gebläse 3 eingeschaltet und die zum Beispiel an dem im Inneren des ringförmigen Halteelementes 6 befindlichen Heizelementes 22 wird die von der Druckseite 5 des Gebläses 3 nach oben in Richtung der gestrichelten Pfeile strömende Luft erwärmt und gegebenenfalls mittels der Befeuchtungsvorrichtung 20 befeuchtet. Wie durch gebogene und gestrichelte sowie durch vertikale gestrichelte Pfeile verdeutlicht, strömt ein Teil der Luft nach oben in Richtung des hohlen Halteelementes 13 und durch dieses Halteelement 13 hindurch und wird an dem Luftumlenkelement 15 nach beiden Seiten in Richtung des Kragenbereiches des Glättgutes 21 umgelenkt. Weitere Teilluftströme strömen in Richtung der offenen Ärmelmündungen, nehmen dabei von den Konvektionsheizelementen 16 Wärme auf und durchströmen die Ärmel des Glättgutes 21, wo die Luft durch die wiederum offenen, zum Beispiel ringförmigen Halteelementen 19 hindurch ins Freie ausströmt, wie durch Pfeile verdeutlicht. Bei Betrieb des Gebläses 3 entsteht in der durch die Stütz- und Halteelemente begrenzten virtuellen und in Verbindung mit dem Glättgut faktischen Hohlform ein Überdruck, durch welchen das Glättgut entsprechend seiner Paßform ausgerichtet und durch Aufblähen in sich gespannt wird. Die aus den Ärmelenden (Manschetten) austretenden Luftströmungen treffen wiederum auf je ein in Fig. 2 angedeutetes Luftumlenkelement 23, wodurch die austretende Luftströmung in Richtung der Außenseite der Manschetten des Glättgutes 21 umgelenkt wird, wie durch Pfeile verdeutlicht. In diesem Fall ist das Luftumlenkelement 23 kugelabschnittsförmig ausgebildet. Während durch die strömende Luft problemlos ein Entfeuchten und Glätten der überwiegenden Oberflächenbereiche des gespannten Glättgutes 21 erreicht wird, sind den glättetechnisch problematischen Stellen, nämlich dem Kragenbereich, der parallel zum Ständer 1 verlaufenden Knopfleiste des Hemdes, den Ärmelenden oder Manschetten und dem unteren Hemdsaum besondere Heizelemente zugeordnet. So bewirkt das Strahlungsheizelement 14 in Verbindung mit der umgelenkten Luft eine zusätzliche, intensive Wärmezuführung; femer wird durch das Vorhandensein der Konvektionsheizkörper 16 der in Richtung Ärmelenden fließende Luftstrom zusätzlich erhitzt; zusätzliche Wärmeenergie wird auch der vertikalen Knopfleiste durch das Strahlungsheizelement 7 zugeführt und schließlich erfolgt eine erhöhte Wärmezuführung zum Hemdsaum durch das Strahlungsheizelement 22. Entsprechend einem vorgegebenen und die Ausgestaltung des Glättgutes berücksichtigenden Programm kann vorgesehen sein, daß die Heizelemente und das Gebläse gleichzeitig betreibbar sind oder daß das Gebläse permanent und die Heizelemente nur während einer Teilzeit der Glättebehandlung oder aber taktweise betrieben werden.

## Patentansprüche

1. Vorrichtung zum Entfeuchten und Glätten von hohlformartiger Wäsche wie Hemden, Hosen und dergleichen, mit
Stütz- und/oder Halteelementen für die glättgerechte Ausrichtung des Glättgutes, einem Gebläse, das im Inneren der hohlformartigen Wäsche Luft hineinbläst und einen Überdruck erzeugt, der das Wäschestück in die ihm eigene Passform aufbläht und spannt, und mit
einer Heizeinrichtung, die Strahlungsheizelemente (7, 9, 14, 22) aufweist, die zumindest zum Teil im Inneren und/oder im peripheren Bereich einer durch die Stützund/oder Halteelemente (6, 11, 12, 13, 19) begrenzten virtuellen oder faktischen Hohlform vorgesehen sind.

2. Vorrichtung nach Anspruch 1,
**dadurch gekennzeichnet, dass** ein Strahlungsheizelement (7, 9, 14, 22) mit einem Reflektor versehen ist.

3. Vorrichtung nach Anspruch 2,
**dadurch gekennzeichnet, dass** zusätzlich zu den Strahlungsheizelementen im Inneren der Hohlform Konvektionsheizelemente (16) vorzugsweise im Bereich von Teilluftströmen des Gebläses (3) angeordnet sind.

4. Vorrichtung nach einem der vorhergehenden Ansprüche,
**dadurch gekennzeichnet, dass** die Strahlungsheizelemente nur im bzw. an Teilbereichen der Hohlform, vorzugsweise nur an glättetechnisch problematischen Stellen angeordnet sind.

5. Vorrichtung nach Anspruch 1 oder 2,
**dadurch gekennzeichnet, dass** Strahlungsheizelemente außerhalb der Hohlform angeordnet und auf das Glättgut gerichtet sind.

6. Vorrichtung nach einem der vorhergehenden Ansprüche,
**dadurch gekennzeichnet, dass** Heizelemente und Gebläse (3) gleichzeitig betreibbar sind.

7. Vorrichtung nach Anspruch 6,
**dadurch gekennzeichnet, dass** das Gebläse (3) permanent und die Heizelemente nur während einer Teilzeit der Glättebehandlung oder taktweise betreibbar sind.

8. Vorrichtung nach einem der vorhergehenden Ansprüche,
**dadurch gekennzeichnet, dass** Stütz- und/oder Halteelemente nur für Wäsche-Randbereiche vorgesehen sind.

9. Vorrichtung nach Anspruch 8,
**dadurch gekennzeichnet, dass** an einem Traggestell oder Ständer (1) zumindest ein festes Stützelement (12) und mehrere, vorzugsweise verstellbar bewegliche Stütz- und Halteelemente (6, 11, 19) angeordnet sind.

10. Vorrichtung nach einem der vorhergehenden Ansprüche,
**dadurch gekennzeichnet, dass** zum Glätten von Hemden am Ständer (1) ein Stützelement (12) für den Hemdkragen mit benachbartem Strahlungsheizelement (14), ein Halteelement (6) für den Hemdsaum, zwei an Spannvorrichtungen (17) angeordnete Halteelemente (19) für die Ärmelenden, ein Strahlungsheizelement (7, 22) entlang der Knopfleiste und vorzugsweise auch im Bereich des Hemdsaumes, Konvektionsheizelemente (16) im Bereich der Ärmeleinmündungen sowie vor dem Halteelement (6) für den Hemdsaum die druckseitige Gebläseöffnung (5) des Gebläses (3) angeordnet sind.

11. Vorrichtung nach Anspruch 10,
**dadurch gekennzeichnet, dass** d ie Stütz- und Halteelemente (11, 19, 6) gegenüber dem zentralen Stützelement (12) durch Relativbewegung verspannbar sind.

12. Vorrichtung nach einem der vorhergehenden Ansprüche
**dadurch gekennzeichnet, dass** außerhalb der Hohlform im Bereich zumindest eines der Stütz- und/oder Halteelemente ein das nach außen offene Stütz- oder Halteelement überdeckendes Luftumlenkelement (15, 23) vorgesehen ist, durch das der durch das offene Stütz- oder Halteelement (12, 19) nach außen austretende Luftstrom in Richtung der Außenseite des zu behandelnden Glättgutes (21) umgelenkt wird.

13. Vorrichtung nach einem der vorhergehenden Ansprüche,
**dadurch gekennzeichnet, dass** dem Gebläse (3) eine Befeuchtungsvorrichtung (20) zugeordnet ist.

## Claims

1. Device for drying and smoothing hollow-shaped laundry such as shirts, trousers and the like, comprising supporting and/or holding elements for orientation, appropriate to smoothing, of the item to be smoothed, a fan which blows air into the interior of the hollow-shaped laundry and produces an excess pressure which inflates and tensions the article of laundry in the fit shape intrinsic thereto, and a heating device comprising radiant heating elements (7, 9, 14, 22) which are provided at least in part in the interior and/or in the peripheral region of a virtual or actual hollow shape bounded by the supporting and/or holding elements (6, 11, 12, 13, 19).

2. Device according to claim 1, **characterised in that** a radiant heating element (7, 9, 14, 22) is provided with a reflector.

3. Device according to claim 2, **characterised in that**, in addition to the radiant heating elements in the interior of the hollow shape, convection heating elements (16) are arranged preferably in the region of part air flows of the fan (3).

4. Device according to one of the preceding claims, **characterised in that** the radiant heating elements are arranged only in or at part regions of the hollow shape, preferably only at locations which are problematic in terms of smoothing.

5. Device according to claim 1 or 2, **characterised in that** radiant heating elements are arranged outside the hollow shape and directed towards the item to be smoothed.

6. Device according to one of the preceding claims, **characterised in that** heating elements and fan (3) are operable simultaneously.

7. Device according to claim 6, **characterised in that** the fan (3) is operable permanently and the heating elements are operable only during a part time of the smoothing treatment or in timed manner.

8. Device according to one of the preceding claims, **characterised in that** supporting and/or holding elements are provided only for laundry edge regions.

9. Device according to claim 8, **characterised in that** at least one fixed supporting element (12) and several, preferably adjustable, movable supporting and holding elements (6, 11, 19) are arranged at a carrier frame or stand (1).

10. Device according to one of the preceding claims, **characterised in that** for smoothing shirts a supporting element (12) for the shirt collar with adjacent radiant heating elements (14), a holding element (16) for the shirt hem, two holding elements (19), which are arranged at tensioning devices (17), for the sleeve ends, a radiant heating element (7, 22) along the button strip and preferably also in the region of the shirt hem, convection heating elements (16) in the region of the sleeve end entrances and the pressure-side fan opening (5) of the fan (3) in front of the holding elements (6) for the shirt hem are arranged at the stand (1).

11. Device according to claim 10, **characterised in that** the supporting and holding elements (11, 19, 6) can be tightened relative to the central supporting element (12) by relative movement.

12. Device according to one of the preceding claims, **characterised in that** an air deflecting element (15, 23) is provided outside the hollow shape in the region of at least one of the supporting and/or holding elements to cover the outwardly open supporting or holding element, the air flow which issues outwardly through the open supporting or holding element (12, 19) being deflected by the air deflecting element in the direction of the outer side of the item (21), which is to be smoothed, for treatment.

13. Device according to one of the preceding claims, **characterised in that** a humidifying device (20) is associated with the fan (3).

## Revendications

1. Dispositif pour la déshumidification et le lissage de linge présentant une forme creuse tel que des chemises, des pantalons et similaires, comprenant des éléments d'appui et/ou de retenue pour l'orientation adaptée au lissage de l'objet à lisser,
d'une soufflerie, qui insuffle de l'air à l'intérieur du linge présentant une forme creuse et génère une surpression qui gonfle l'habit dans la forme adaptée qui lui est propre et le tend, et
d'un dispositif de chauffage qui présente des éléments de chauffage à rayonnement (7, 9, 14, 22), qui sont prévus au moins en partie à l'intérieur et/ou dans la zone périphérique d'une forme creuse virtuelle ou factice délimitée par les éléments d'appui et/ou de retenue (6, 11, 12, 13, 19).

2. Dispositif selon la revendication 1,
**caractérisé en ce qu'**un élément de chauffage à rayonnement (7, 9, 14, 22) est pourvu d'un réflecteur.

3. Dispositif selon la revendication 2,
**caractérisé en ce que**, en supplément des éléments de chauffage à rayonnement, des éléments de chauffage à convection (16) sont disposés à l'intérieur de la forme creuse, de préférence dans la zone des flux d'air partiels de la soufflerie (3).

4. Dispositif selon l'une quelconque des revendications précédentes,
**caractérisé en ce que** les éléments de chauffage à rayonnement ne sont disposés que dans resp. sur des zones partielles de la forme creuse, de préférence seulement en des endroits posant des problèmes au niveau du lissage.

5. Dispositif selon la revendication 1 ou 2,
**caractérisé en ce que** des éléments de chauffage à rayonnement sont disposés à l'extérieur de la forme creuse et orientés vers l'objet à lisser.

6. Dispositif selon l'une quelconque des revendications précédentes,
**caractérisé en ce qu'**éléments de chauffage et soufflerie (3) peuvent être exploités en même temps.

7. Dispositif selon la revendication 6,
**caractérisé en ce que** la soufflerie (3) peut être exploitée de façon permanente et les éléments de chauffage peuvent être exploités seulement pendant un temps partiel du traitement de lissage ou par cycle.

8. Dispositif selon l'une quelconque des revendications précédentes,
**caractérisé en ce que** des éléments d'appui et/ou de retenue sont prévus seulement pour des zones périphériques du linge.

9. Dispositif selon la revendication 8,
**caractérisé en ce que** sur un châssis porteur ou un montant (1) sont disposés au moins un élément d'appui (12) fixe et plusieurs éléments d'appui et de retenue (6, 11, 19) mobiles et de préférence réglables.

10. Dispositif selon l'une quelconque des revendications précédentes,
**caractérisé en ce que** pour le lissage de chemises sont disposés sur le montant (1) un élément d'appui (12) pour le col de chemise avec un élément de chauffage à rayonnement (14) voisin, un élément de retenue (6) pour la lisière de chemise, deux éléments de retenue (19) disposés sur des dispositifs tendeurs (17) pour les extrémités de manches, un élément de chauffage à rayonnement (7, 22) le long de la boutonnière et de préférence également dans la zone de la lisière de chemise, des éléments de chauffage à convection (16) dans la zone des ouvertures de manches et avant l'élément de retenue (6) pour la lisière de chemise l'ouverture de soufflerie (5) côté refoulement de la soufflerie (3).

11. Dispositif selon la revendication 10,
**caractérisé en ce que** les éléments d'appui et de retenue (11, 19, 6) peuvent être tendus par rapport à l'élément d'appui (12) central par un déplacement relatif.

12. Dispositif selon l'une quelconque des revendications précédentes,
**caractérisé en ce que**, à l'extérieur de la forme creuse dans la zone d'au moins l'un des éléments d'appui et/ou de retenue, il est prévu un élément de déviation d'air (15, 23) recouvrant l'élément d'appui ou de retenue ouvert vers l'extérieur, par lequel, le flux d'air sortant vers l'extérieur par l'élément d'appui ou de retenue (12, 19) ouvert est dévié en direction du côté extérieur de l'objet à lisser et à traiter (21).

13. Dispositif selon l'une quelconque des revendications précédentes,
**caractérisé en ce qu'**un dispositif d'humidification (20) est attribué à la soufflerie (3).
